# EUROPÄISCHE PATENTSCHRIFT

(11) **EP 2 070 606 B1**
(45) Veröffentlichungstag und Bekanntmachung des Hinweises auf die Patenterteilung: **15.09.2010**
(21) Anmeldenummer: 08021711.0
(22) Anmeldetag: 15.12.2008
(51) Int. Cl.: B08B 9/055

(54) **Rohrreinigungsmolch**
Pipe cleaning pig
Ecouvillon de nettoyage de tuyaux

(30) Priorität: 13.12.2007 AT 20312007
(43) Veröffentlichungstag der Anmeldung: 17.06.2009
(73) Patentinhaber: Semperit Aktiengesellschaft Holding, 1031 Wien (AT)
(72) Erfinder: Mai, Guenther, Dipl.-Ing. Dr, 1230 Wien (AT); Manninger, Bernd Ing., 2700 Wiener Neustadt (AT); Posch, Wolfgang, 2630 Ternitz (AT)
(74) Vertreter: Ofner, Clemens

(56) Entgegenhaltungen:
- EP-A- 0 581 616
- EP-B- 0 220 347
- CH-A- 537 219
- JP-A- 3 131 377
- JP-A- 2003 185 238
- US-A- 3 704 478

## Beschreibung

Die Erfindung betrifft einen Rohrreinigungsmolch, insbesondere einen Betonpumpenmolch, mit einem schwammartig strukturierten Molchkörper, der zumindest eine Mantelfläche, eine Deckfläche und einen Grundfläche aufweist.

Betonpumpen müssen unmittelbar nach der Betonförderung zur Vermeidung einer Verkrustung gereinigt werden. Dazu werden üblicherweise schwammartige Elastomerkugeln verwendet, die aufgrund eines im Rohrsystem der Betonpumpe erzeugten Druckgradienten durch dieses befördert wird und dabei die Rohrwände von Betonresten weitestgehend säubert. Diese Reinigungskugeln sind üblicherweise an der Oberfläche offenporig ausgebildet, sodass Wasser in diese Reinigungskugeln eindringen kann und damit der Reinigungselfekt erhöht wird.

Zur Erhöhung der mechanischen Stabilität derartiger Reinigungskugeln wurde in der DE 34 24 855 A1 ein zweischaliges System vorgeschlagen, wobei die Reinigungskugel aus einem elastischen Kern, einer Sperrschicht und eine elastische Außenschale besteht. Durch diese Sperrschicht soll das Eindringen von Beton in die Reinigungskugel vermieden werden, da eingedrungener Beton, der aushärtet; zu Deformierungen, Aufquellen, Verhärtung und Brüchigkeit der Reinigungskugel führen kann. Wahlweise ist auch bei dieser Ausführungsvariante eine offenzellige poröse Haut über der zweiten Schale angeordnet.

Neben der kugelförmigen Ausführung sind auch Molche zur Rohrreinigung bekannt, die im ungestauchten Zustand einen zylindrischen Grundkörper aus einem verformbaren geschäumten Kunststoff aufweisen, beispielsweise aus der DE 71 28 231 U1. Dieser Grundkörper weist in Teilbereichen der Mantelfläche eine Hülle aus einem undurchlässigen Material auf, die mit einer Deckschicht auf einer Stirnfläche des Grundkörpers aus einem einzigen flexiblen Stück hergestellt ist. Die Oberfläche dieses Molches ist durch Aussparungen in der Außenhülle, bspw. schraubenlinienförmig oder rautenförmigen, strukturiert. Es soll hiermit ein Molch zur Verfugung gestellt werden, der in hohem Masse widerstandsfähig gegenüber Einreißen und Abrieb ist, ohne das dadurch die Flexibilität, Elastizität und Abdichtwirkung verringert wird.

In der von der Anmelderin stammenden AT 502 209 A wird ein Reinigungskörper für Betonpumpen beschrieben, der unter anderem auch annähernd zylinderförmig ist, wobei dieser Zylinder an einem seiner Enden halbkugelförmig ausgebildet ist. Dieser Putzkörper weist eine strukturierte Oberfläche auf, beispielsweise eine Oberfläche die mit Noppen versehen ist, und kann zumindest über große Bereiche der Oberfläche mit geschlossenen Poren ausgebildet sein.

Einen weiteren Reinigungsmolch ist aus der CH-A537219 bekannt.

Aufgabe vorliegender Erfindung ist es, einen Betonpumpenmolch zur Verfügung zu stellen, der eine verbesserte Reinigungswirkung aufweist.

Diese Aufgabe wird durch den eingangs genannten Rohrreinigungsmolch gelöst, dessen Molchkörper die Form eines Prismas hat und dessen Mantelfläche zumindest bereichsweise offenporig ausgebildet ist. In völliger Abkehr von der bisher vorherrschenden Meinung, dass derartige Putzkörper entweder kugelförmig sein müssen (DE 34 24 855 A1) oder zumindest die Deckfläche halbkugelförmig (AT 502 209 A) oder kegelförmig (DE 71 28 231 U1) ausgebildet sein muss, konnte die Anmelderin in Weiterentwicklung ihres Produktes feststellen, dass durch die Ausbildung eines Rohrreinigungsmolches in Form eines Prismas nicht nur die Reinigungswirkung verbessert ist durch Maximierung der aktiven Reinigungsfläche, sondern dass damit auch eine höhere Lebensdauer durch die Flächenpressung - üblicherweise werden diese Rohrreinigungsmolche mit einem größeren Durchmesser als der des zu reinigenden Rohres ausgebildet - im Bereich der vertikalen Kanten, und die damit verbundene Komprimierung in diesem Bereich, erreicht werden kann. Zudem ist dieser Rohrreinigungsmolch kostengünstiger herstellbar, insbesondere wenn dieser aus einem Rohling geschnitten muss, da weniger Abfall anfällt als dies bei der Ausführungsform Kugel der Fall ist, die teilweise ebenfalls aus derartigen Vorformlingen geschnitten werden (es gibt auch Verfahren zur direkten Aufschäumung in Kugelform in entsprechenden Formen, die jedoch hinsichtlich der Entformbarkeit schwerer zu handhaben sind und zudem eine geringere Produktivität aufweisen).

Zur Erhöhung dieser Wirkung kann gemäß einer Ausführungsvariante das Prisma eine Grundfläche in Form eines, insbesondere regelmäßigen, Vielecks aufweisen, vorzugsweise mit mehr als vier Ecken. Es wird damit eine Vergleichmäßigung der über die Kanten bzw. die Flächenpressung in den Molchkörper eingebrachten Komprimierung erreicht werden.

Es besteht aber auch die Möglichkeit das Prisma als Zylinder auszuführen, wenn die verbesserte Reinigungswirkung allein aufgrund der offenporigen Mantelfläche erreicht wird.

Das Prisma kann auch ein Quader, insbesondere ein Würfel sein, wodurch die Herstellung dieses Rohrreinigungsmolches insofern noch weiter vereinfacht und dieser somit kostengünstiger hergestellt werden kann, als derartige Prismen lediglich aus einem Block herausgeschnitten werden müssen, und damit der Anfall an Abfallmaterial weiter reduziert werden kann. Zudem wird bei einem Viereck eine erhöhte Komprimierung im Bereich der Kanten nach dem Einsetzen des Rohrreinigungsmolches in das Rohr und damit eine höhere Aussteifung im Kantenbereich und eine verbesserte Reinigungswirkung erzielt.

Zur Verbesserung der Förderbarkeit des Rohrreinigungsmolches aufgrund eines Druckgradienten im Rohr kann die Deckfläche und/oder die Grundfläche zumindest großteils mit einer Haut versehen sein, also im Wesentlichen geschlossenporig ausgeführt sein.

Mit, "zumindest großteils" ist gemeint, dass zumindest 80 %, insbesondere zumindest 90 % bzw. zumindest 98 %, der Deckfläche und/oder Grundfläche geschlossenporig ausgeführt sind. Insbesondere kann die Deckfläche zu zumindest 80 % und die Grundfläche zu zumindest 98 % geschlossenporig ausgeführt sein.

Weiters kann die Deck- und/oder Grundfläche bombiert ausgebildet sein, wiederum um die Ansaugung bzw. Durchpressung des Rohrreinigungsmolches durch die Rohrleitung bzw. um die Richtungsführung im Rohr zu verbessern. Durch die Bombierung kann auch eine bessere Entformbarkeit erreicht werden, sollte der Rohrreinigungsmolch durch Aufschäumen in einer Form hergestellt werden.

Dabei ist es von Vorteil, wenn der Radius der Bombierung zumindest über den Großteil der Fläche so ausgewählt ist, dass eine an diese bombierte Fläche angelegte Tangente, einen Winkel zwischen 8 ° und 15 ° mit der Horizontalen einschließt (im Querschnitt betrachtet). Im Kantenbereich, d.h. im Anschlussbereich an die Mantelfläche, kann ein kleinerer Radius gewählt werden, sodass hier die Tangente eine Winkel zwischen 30 ° und 75 ° mit der Horizontalen einschließt.

Zur Verbesserung der Reinigungswirkung ist es ebenfalls von Vorteil, wenn ein Verhältnis einer Höhe des Prismas zu einem Durchmesser der Grundfläche in Abhängigkeit vom Durchmesser ausgewählt ist aus einem Bereich mit einer unteren Grenze von 1 : 1 und einer oberen Grenze von 6:1. Insbesondere bei größeren Durchmessern, beispielsweise bei Durchmessern ab 100 mm, kann dieses Verhältnis ausgewählt sein aus einem Bereich mit einer unteren Grenze von 1 : 1 und einer oberen Grenze von 2:1.

Eine weitere Verbesserung der Reinigungswirkung wird auch dadurch erreicht, dass ein Porendurchmesser der schwammartigen Struktur ausgehend von einem Kern des Molchkörpers zumindest in Richtung auf die Mantelfläche kleiner wird, d.h. im Wesentlichen ein Gradient an Porendurchmessern erzeugt wird, da damit in den Randbereichen des Betonpumpenmolches mehr Material der schwammartige Struktur vorhanden ist und somit diese Randbereiche schwerer sind und damit auch eine erhöhte Scherwirkung auf die Wandfläche des Rohres ausüben können.

Zum besseren Verständnis der Erfindung wird diese anhand der nachfolgenden Figuren näher erläutert.

Es zeigen jeweils in stark schematisch vereinfachter Darstellung:
- Fig. 1: eine erste Ausführungsvariante eines Betonpumpenmolches mit achteckigem Querschnitt in Schrägansicht
- Fig. 2: eine zylinderförmige Ausführungsvariante des Betonpumpenmolches mit born- bierter Deckfläche in Seitenansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

Fig. 1 zeigt einen Rohrreinigungsmolch in Form eines Betonpumpenmolches 1 mit einem Molchkörper 2, der bei dieser Ausführungsvariante acht Mantelflächen 3 sowie eine Deckfläche 4 und eine Grundfläche 5 aufweist. Dieser Molchkörper 2 ist somit in Form eines achteckigen Prismas 6 ausgebildet.

Prinzipiell kann der Rohreinigungsmolch zur Reinigung von Rohren verwendet werden, in denen Medien gefördert werden, die Rückstände an der Rohrwandung erzeugen, wie z.B. Beton oder Schlamm.

Der Molchkörper 2 besteht aus einem hierfür üblichen Werkstoff mit schwammartiger Struktur. Bspw. besteht dieser Molchkörper 2 aus einem schwammgummiartigen, vulkanisierten Naturkautschuk oder Synthesekautschuk. Es ist aber auch möglich, diesen Molchkörper 2 aus anderen Kunststoffen, wie z.B. geschäumten Polyurethan oder geschäumten PVC, herzustellen.

Die prinzipielle Herstellung dieses Betonpumpenmolches 1 bzw. Rohreinigungsmolches erfolgt mit aus dem Stand der Technik bekannten Verfahren. Beispielsweise kann dieser aus einem größeren schwammgummiartigen Block herausgeschnitten bzw. herausgefräst werden, wobei bevorzugt in diesem Falle zuerst ein Quader aus diesem Block herausgeschnitten wird und die endgültige Fassonierung des Rohreinigungsmolches durch Befräsung und/oder Schleifen der Quadermantelfläche und der Herstellung des Prismas 6 durchgeführt wird. Es ist aber auch möglich, diesen Rohreinigungsmolch durch direktes Aufschäumen in einer geschlossenen Form herzustellen, bspw. wie dies in der AT 502 209 A unter Verwendung einer Silikonform beschrieben wurde, wobei auch Verfahren mit herkömmlichen, mit Trennmitteln versehenen Metallfonnen möglich sind, sodass also dieser Betonpumpenmolch 1 bereits nach der Entformung die endgültige Form aufweist und eine Befräsung bzw. Bearbeitung nicht bzw. nur in sehr geringem Ausmaß erforderlich ist. Es können aber auch Schäumverfahren mit offener Form eingesetzt werden.

Da diese Verfahren prinzipiell aus dem Stand der Technik bekannt sind, sei an die einschlägige Literatur verwiesen, bspw. auf die auf die Anmelderin zurückgehende AT 502 209 A.

Die Mantelflächen 3 dieses Molchkörpers 2 sind offenporig ausgebildet, sodass an diesen Mantelflächen 3 die netzartige, schwammartige Struktur sichtbar ist. Es wird hiermit erreicht, dass einerseits die Waschflüssigkeit, also beispielsweise Wasser, in den Molchkörper 2 eindringen kann und somit die Reinigungswirkung erhöht wird. Andererseits wird damit die "Scheuerleistung" des Betonpumpenmolches 1 erhöht.

Es besteht im Rahmen der Erfindung aber auch die Möglichkeit, dass die Mantelfläche teilweise geschlossenporig ausgeführt ist. Z.B. kann der Molchkörper hergestellt werden, indem aus einem viereckigen Prisma mit zumindest großteils geschlossenzelliger Mantelfläche die Kanten abgetragen werden, also ein achteckiges Prisma erzeugt wird, und dadurch die Offenporigkeit in Teilbereichen der Mantelfläche erzeugt wird. Es besteht auch die Möglichkeit in der Mantelfläche selbst Einfräsungen vorzunehmen, wodurch Ausnehmungen mit offener Porenstruktur erzeugt werden, z.B. in Form von Längsrillen oder Querrillen.

Bevorzugt weist dieser Betonpumpenmolch 1 keine strukturierte Oberfläche auf, ist also zumindest im Bereich der Mantelflächen 3 ebenflächig ausgeführt. Mit "im Wesentlichen" soll zum Ausdruck gebracht sein, dass aufgrund der Porigkeit dieser Oberfläche selbstverständlich keine Ebenflächigkeit im strengen Sinne des Wortes erreicht wird, sondern dass keine Noppen oder dgl., wie dies aus dem Stand der Technik bekannt ist, vorhanden sind. Selbstverständlich ist es jedoch möglich, sollte dies zur Erhöhung der Reinigungswirkung gewünscht sein, eine derartige Oberflächenstruktur anzubringen, z.B. durch Ausbildung einer Rillenstruktur, wenngleich dies nicht die bevorzugte Ausführungsvariante ist.

Ein Durchmesser 7 der Deckfläche 4 wird bevorzugt so bemessen, dass diese Abmessung größer ist als der Durchmesser des zu reinigenden Rohres. Prinzipiell ist dies bei Reinigungskörpern für Betonpumpen nach dem Stand der Technik ebenfalls so. Mit der prismatischen Ausführung des Betonpumpenmolches 1 wird jedoch durch diese Komprimierung zumindest im Bereich der Mantelflächen 3 eine "Versteifung" der zwischen den einzelnen Mantelflächen 3 ausgebildeten Kanten erreicht, sodass diese in Art von Scheuerleisten wirken. Es ist also mit dem erfindungsgemäßen Betonpumpenmolch 1 möglich, diesen einstückig herzustellen, sodass die Herstellungskosten gesenkt werden können. Dazu ist es von Vorteil, wenn dieser Durchmesser 7 der Deckfläche 4 - in Abhängigkeit vom der Porenstruktur und der Porengröße - um zumindest einen Wert größer gewählt wird als der Durchmesser des zu reinigenden Rohres, der ausgewählt ist aus einem Bereich mit einer unteren Grenze von 10 % und einer oberen Grenze von 50 %, bzw. ausgewählt ist aus einem Bereich mit einer unteren Grenze von 20 % und einer oberen Grenze von 50%.

Prinzipiell besteht im Rahmen der Erfindung die Möglichkeit, dass auch die Deckfläche 4 und/oder die Grundfläche 5 offenporig ausgebildet ist. Vorzugsweise ist jedoch zumindest die Deckfläche 4 oder die Grundfläche 5, bevorzugt beide Flächen, mit einer Haut bzw. Deckschicht überzogen, sodass diese Oberfläche bzw. diese Oberflächen zumindest großteils geschlossen sind, also im Wesentlichen keine Poren an diesen Oberflächen sichtbar sind. Mit "im Wesentlichen" ist in diesem Zusammenhang gemeint, dass zumindest 80 % dieser Fläche, vorzugsweise zumindest 90 % bzw. zumindest 95 %, mit einer Haut oder Beschichtung überzogen sind. Bevorzugt wird eine Variante, bei der mindestens 80 % der Deckfläche 4 und mindestens 98 % der Grundfläche 5 keine offenen Poren aufweisen. Die Haut wird bevorzugt aus dem Werkstoff des Betonpumpenmolches 1 hergestellt. Insbesondere kann diese Haut während des Herstellungsverfahrens gebildet werden, bspw. wenn dieser Betonpumpenmolch 1 in einer geschlossenen Form aufgeschäumt wird. Für Herstellungsverfahren, wonach der Molchkörper 2 aus einem größeren Block geschnitten wird, sollte in diesem Falle die Höhe dieses Blockes so bemessen sein, dass die beiden Flächen, d.h. die Deckfläche 4 und die Grundfläche 5, einem Teil der Deckfläche bzw. der Grundfläche dieses größeren Blockes entsprechen, bzw. für den Fall, dass nur eine der beiden Flächen geschlossenporig ausgebildet ist, die Höhe ca. dem doppelten bzw. vierfachen - in Abhängigkeit vom Durchmesser des Molchkörpers 2 - einer Höhe 8 des Molchkörpers 2 entsprechen.

Durch diese Ausgestaltung ist es möglich, dass das Druckgefälle innerhalb des zu reinigenden Betonpumpenrohres besser auf den Betonpumpenmolch 1 wirkt, wodurch die Reinigungswirkung bzw. die Förderung dieses Betonpumpenmolches 1 bzw. Rohreinigungsmolches durch das Betonpumpenrohr bzw. Rohr verbessert werden können.

Diese Höhe 8 des Molchkörpers 2 ist zur Verbesserung der Reinigungswirkung bevorzugt so gewählt, dass ein Verhältnis dieser Höhe 8 zum Durchmesser 7 des Molchkörpers 2 ausgewählt ist aus einem Bereich mit einer unteren Grenze von 1 : 1 und einer oberen Grenze von 6 : 1. Insbesondere kann dieses Verhältnis der Höhe 8 zum Durchmesser 7 ausgewählt sein aus einem Bereich mit einer unteren Grenze von 1 : 1 und einer oberen Grenze von 2 : 1. Zur Einstellung eines Verhältnisses aus dem letztgenannten Bereich kann die Herstellung auch im so genannten Freitreibverfahren erfolgen, also in einer offenen Form, neben der Herstellung durch Bearbeitung eines blockförmigen Rohlings.

Es ist weiters bevorzugt, wenn dieser Betonpumpenmolch 1 ein Wasseraufnahmevermögen aufweist, dass ausgewählt ist aus einem Bereich von 0,3 g Wasser/g Betonpumpenmolch 1 und einer oberen Grenze von 3 g Wasser/g Betonpumpenmolch 1, in Abhängigkeit von der Porenstruktur. Durch die Herstellung des Molches mit größeren Poren, kann auch das Wasseraufnahmevermögen, im Vergleich zu Molchen mit kleineren Poren, vergrößert werden.

Neben der Ausführungsvariante nach Fig. 1 besteht im Rahmen der Erfindung die Möglichkeit diesen Betonpumpenmolch 1 bzw. Rohreinigungsmolch, d.h. das Prisma 6, mit anderen Querschnittsformen, bspw. in Form eines Vieleckes mit vier, fünf, sechs, sieben, neun, zehen, elf, zwölf etc. Ecken auszubilden. Insbesondere kann zur Erhöhung der "Scheuerleistenwirkung" dieses Prisma 6 auch quaderförmig sein, bevorzugt würfelförmig, wobei die Würfelförmigkeit den Vorteil bietet, dass diese Kantenpressung über die gesamte Oberfläche des Betonpumpenmolches 1 bzw. Rohreinigungsmolch besser verteilt werden kann.

Stellvertretend für diese Ausfühnangsvarianten ist in Fig. 2 eine Variante der Erfindung gezeigt, bei der der Molchkörper 2 in Form eines Zylinders ausgebildet ist, mit lediglich einer Mantelfläche 3. Dieses Prisma 6, d.h. der Zylinder, kann prinzipiell einen kreisrunden Querschnitt aufweisen, jedoch kann es auch von Vorteil sein, eine elliptische Grundform zu wählen, wiederum um damit in den beiden Seitenbereichen eine erhöhte Komprimierung durch das Einsetzen des Molches in das Rohr und damit bessere Scheuerwirkung zu erzielen.

Wie bei dieser Ausführungsvariante nach Fig. 2 ersichtlich, ist die Deckfläche 4 bombiert ausgeführt, wobei ein Radius 9 der Bombierung bevorzugt so ausgewählt ist, dass eine an diese bombierte Fläche angelegte Tangente, einen Winkel von nicht kleiner als 5° und nicht größer als 45 ° bzw. 30 ° mit der Horizontalen einschließt (im Querschnitt betrachtet). Insbesondere kann dieser Winkel zwischen 5 ° und 15 ° betragen. Es wird damit eine bessere Ansaugung bzw. Durchpressung des Putzkörpers im bzw. durch das Betonpumpenrohr erreicht.

Es ist dabei möglich, dass der Radius in Richtung auf eine Längsmittelachse 11 größer wird, also die Krümmung der bombierten Fläche abnimmt.

Im Kantenbereich zwischen der Mantelfläche 3 und der Deckfläche 4 kann dieser Bombierungsradius kleiner ausgeführt sein, sodass die Tangente in einem Winkel zwischen 30 ° und 75 ° zur Horizontalen verläuft.

Insbesondere wird dieses Verhalten des Rohreinigungsmolches bzw. Betonpumpenmolches 1 noch dadurch verbessert, wenn diese Deckfläche 4 mit der oben stehend angeführten Haut bzw. Deckschicht versehen ist.

Wie in Fig. 2 weiters strichliert angedeutet ist, kann die Grundfläche 5 analog zur Deckfläche 4 mit einer Bombierung und/oder Haut ausgeführt sein.

Gemäß einer weiteren Variante der Erfindung ist es von Vorteil, wenn die Porenstruktur des Molchkörpers 2 derart ausgebildet ist, dass ein Porendurchmesser vom Kernbereich des Molchkörpers 2 bis in den Randbereich zumindest der Mantelflächen 3 abnimmt. Erreicht kann dies z.B. dadurch werden, dass der Molch direkt in einer entsprechenden Form geschäumt wird und der Formhohlraum mit einem Volumen an aufzuschäumendem Material befüllt wird, das um bis zu 20 % über dem Normalfüllvotumen liegt. Es wird damit durch das Aufschäumen auf die Oberfläche des Molches ein höherer Druck ausgeübt, wodurch kleinere Poren entstehen. Dabei ist es von Vorteil, wenn der Molch nicht formgetrieben sondern freigetrieben wird, da damit eine sehr glatte Oberfläche erhalten wird.

Generell können die Poren des Molches nach der Erfindung einen mittleren Durchmesser aufweisen, der ausgewählt ist aus einem Bereich mit einer unteren Grenze von 1 mm und ei- ^{,} ner oberen Grenze von 8 mm, insbesondere ausgewählt aus einem Bereich mit einer unteren Grenze von 1 mm und einer oberen Grenze von 5 mm. Im Falle eines Gradienten kann der Porendurchmesser in diesen Bereichen variieren.

Mit mittlerem Porendurchmesser ist der Mittelwert der jeweils größten Abmessung von 20 Poren gemeint.

Die Ausführungsbeispiele zeigen mögliche Ausführungsvarianten des Rohrreinigungsmolches, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Ordnung halber sei abschließend darauf hingewiesen, dass zum besseren Verständnis des Aufbaus des Betonpumpenmolches 1 dieser bzw. dessen Bestandteile teilweise unmaßstäblich und/oder vergrößert und/oder verkleinert dargestellt wurden.

### Bezugszeichenaufstellung

- 1: Betonpumpenmolch
- 2: Molchkörper
- 3: Mantelfläche
- 4: Deckfläche
- 5: Grundfläche

- 6: Prisma
- 7: Durchmesser
- 8: Höhe
- 9: Radius
- 10: Winkel

- 11: Längsmittelachse

## Patentansprüche

1. Rohneinigungsmolch, insbesondere Betonpumpenmolch (1), mit einem schwammartig strukturierten Molchkörper (2), der zumindest eine Mantelfläche (3), eine Deckfläche (4) und eine Grundfläche (5) aufweist, **dadurch gekennzeichnet, dass** der Molchkörper (2) die Form eines Prismas (6) hat, und die Mantelfläche (3) zumindest teilweise offenporig ausgebildet ist.

2. Rohrreinigungsmolch nach Anspruch 1, **dadurch gekennzeichnet, dass** das Prisma (6) eine Grundfläche in Form eines, insbesondere regelmäßigen, Vielecks hat.

3. Rohrreinigungsmolch nach Anspruch 2, **dadurch gekennzeichnet, dass** das Prisma (6) ein Zylinder ist.

4. Rohrreinigungsmolch nach Anspruch 1, **dadurch gekennzeichnet, dass** das Prisma (6) ein Quader, insbesondere ein Würfel, ist.

5. Rohrreinigungsmolch nach einem der Ansprüche 1 bis 4, **dadurch gekennzeichnet, dass** die Deckfläche (4) zumindest großteils mit einer Haut oder Deckschicht versehen ist.

6. Rohrreinigungsmoleh nach einem der Ansprüche 1 bis 5, **dadurch gekennzeichnet, dass** die Grundfläche (5) zumindest großteils mit einer Haut oder Deckschicht versehen ist.

7. Rohrreinigungsmolch nach einem der Ansprüche 1 bis 6, **dadurch gekennzeichnet, dass** die Deckfläche (4) und/oder Grundfläche (5) bombiert ausgebildet ist bzw. sind.

8. Rohrreinigungsmolch nach Anspruch 7, **dadurch gekennzeichnet, dass** ein Radius (9) der Bombierung so ausgewählt ist, dass eine an diese bombierte Fläche angelegte Tangente, einen Winkel zwischen 8 ° und 15 ° mit der Horizontalen einschließt (im Querschnitt betrachtet).

9. Rohrreinigungsmolch nach einem der Ansprüche 1 bis 8, **dadurch gekennzeichnet, dass** ein Verhältnis einer Höhe (8) des Prismas zu einem Durchmesser (7) der Grundfläche (5) ausgewählt ist aus einem Bereich mit einer unteren Grenze von 1 : 1 und einer oberen Grenze von 6 : 1.

10. Rohrreinigungsmolch nach einem der Ansprüche 1 bis 9, **dadurch gekennzeichnet, dass** ein Porendurchmesser der schwammartigen Struktur ausgehend von einem Kern des Molchkörpers (2) zumindest in Richtung auf die Mantelfläche(n) (3) kleiner wird.

11. Verwendung des Rohrreinigungsmolchs nach einem der Ansprüche 1 bis 10 zur Reinigung des Förderrohres einer Betonpumpe.

## Claims

1. Pipe cleaning pig, in particular a concrete pump pig (1), with a pig body (2) with a sponge-type structure comprising at least one jacket surface (3), a top surface (4) and a base surface (5), **characterised in that** the pig body (2) has the shape of a prism (6) and the jacket surface (3) is of an at least partially open-pored design.

2. Pipe cleaning pig as claimed in claim 1, **characterised in that** the prism (6) has a base surface in the shape of a polygon, in particular one which is regular.

3. Pipe cleaning pig as claimed in claim 2, **characterised in that** the prism (6) is a cylinder.

4. Pipe cleaning pig as claimed in claim 1, **characterised in that** the prism (6) is a cuboid, in particular a cube.

5. Pipe cleaning pig as claimed in one of claims 1 to 4, **characterised in that** the top surface (4) is at least predominantly provided with a skin or covering layer.

6. Pipe cleaning pig as claimed in one of claims 1 to 5, **characterised in that** the base surface (5) is at least predominantly provided with a skin or covering layer.

7. Pipe cleaning pig as claimed in one of claims 1 to 6, **characterised in that** the top surface (4) and/or base surface (5) is or are cambered.

8. Pipe cleaning pig as claimed in claim 7, **characterised in that** a radius (9) of the camber is selected so that a tangent placed on this cambered surface subtends an angle of between 8° and 15° with the horizontal (as viewed in cross-section).

9. Pipe cleaning pig as claimed in one of claims 1 to 8, **characterised in that** a ratio of a height (8) of the prism to a diameter (7) of the base surface (5) is selected from a range with a lower limit of 1 : 1 and an upper limit of 6 : 1.

10. Pipe cleaning pig as claimed in one of claims 1 to 9, **characterised in that** a pore diameter of the sponge-type structure becomes smaller from a core of the pig body (2) at least in the direction towards the jacket surface(s) (3).

11. Use of the pipe cleaning pig as claimed in one of claims 1 to 10 for cleaning the delivery pipe of a concrete pump.

## Revendications

1. Ecouvillon de nettoyage de tuyaux, en particulier écouvillon de pompes en béton (1), avec un corps d'écouvillon (2) structuré en forme d'éponge qui présente au moins une face d'enveloppe (3), une face de recouvrement (4) et une face de base (5), **caractérisé en ce que** le corps d'écouvillon (2) a la forme d'un prisme (6) et que la face d'enveloppe (3) est réalisée au moins partiellement à alvéoles ouverts.

2. Ecouvillon de nettoyage de tuyaux selon la revendication 1, **caractérisé en ce que** le prisme (6) possède une face de base sous la forme d'un polygone, en particulier régulier.

3. Ecouvillon de nettoyage de tuyaux selon la revendication 2, **caractérisé en ce que** le prisme (6) est un cylindre.

4. Ecouvillon de nettoyage de tuyaux selon la revendication 1, **caractérisé en ce que** le prisme (6) est un parallélépipède, en particulier un dé.

5. Ecouvillon de nettoyage de tuyaux selon l'une des revendications 1 à 4, **caractérisé en ce que** la face de recouvrement (4) est munie au moins pour une grande partie d'une peau ou couche de recouvrement.

6. Ecouvillon de nettoyage de tuyaux selon l'une des revendications 1 à 5, **caractérisé en ce que** la face de base (5) est munie au moins pour une grande partie d'une peau ou couche de recouvrement.

7. Ecouvillon de nettoyage de tuyaux selon l'une des revendications 1 à 6, **caractérisé en ce que** la face de recouvrement (4) et/ou la face de base (5) est respectivement sont bombées.

8. Ecouvillon de nettoyage de tuyaux selon la revendication 7, **caractérisé en ce qu'**un rayon (9) du bombement est sélectionné de façon qu'une tangente appliquée à cette face bombée forme un angle entre 8° et 15° avec l'horizontale (vue en section transversale).

9. Ecouvillon de nettoyage de tuyaux selon l'une des revendications 1 à 8, **caractérisé en ce qu'**un rapport d'une hauteur (8) du prisme à un diamètre (7) de la face de base (5) est sélectionné dans une plage d'une limite inférieure de 1:1 1 et d'une limite supérieure de 6:1.

10. Ecouvillon de nettoyage de tuyaux selon l'une des revendications 1 à 9, **caractérisé en ce qu'**un diamètre de pore de la structure semblable à une éponge, en partant d'un noyau du corps d'écouvillon (2), devient plus petit au moins en direction de la ou des faces d'enveloppe (3).

11. Utilisation de l'écouvillon de nettoyage de tuyaux selon l'une des revendications 1 à 10, pour le nettoyage du tube de convoyage d'une pompe à béton.
